# FASCICULE DE BREVET EUROPEEN

(11) **EP 0 024 975 B1**
(45) Date de publication et mention de la délivrance du brevet: **06.07.1983**
(21) Numéro de dépôt: 80401182.3
(22) Date de dépôt: 12.08.1980
(51) Int. Cl.: B61B 12/12

(54) **Sellettes à fourche de guidage et à dispositif anti-glissement pour wagonnets de transporteur aérien monocâble**
Sattelförmiger Seilgreifer mit Führungsgabel und rutschhemmender Vorrichtung für Wagen einer Einseilhängebahn
Saddle cable grippers with guiding forks and antislipping device for monocable aerial-transportation cars

(30) Priorité: 27.08.1979 FR 7921623
(43) Date de publication de la demande: 11.03.1981
(73) Titulaire: Compagnie Minière de l'Ogooué COMILOG, F-92521 Neuilly Sur Seine (FR)
(72) Inventeur: Gaudet, Henri, F-92340 Bourg La Reine (FR)
(74) Mandataire: Kern, Paul

## Description

L'invention est relative à une installation de transport à câble aérien à défilement continu comprenant des chariots de support des charges, susceptibles d'être accouplés au câble tracteur-porteur par des sellettes posées sur le câble et présentant des surfaces de coincement en V inversé qui chevauchent et enserrent le câble sous l'effet du poids de la charge transportée, chaque sellette étant montée à pivotement sur le chariot pour autoriser un débattement dans le plan vertical contenant le câble.

Les installations connues du genre mentionné, essentiellement utilisées pour le transport de matériaux, sont particulièrement simples et fiables, l'accouplement et le désaccouplement des charges s'effectuant par simple abaissement ou soulèvement (FR-A-1.455.899). Elles présentent néanmoins le risque d'un décrochage intempestif, lors d'un débattement vertical du câble suffisant pour dégager la sellette du câble. L'obligation d'un passage sans contact des sellettes sur les galets de support du câble limite leur profondeur d'engagement sur le câble et le risque de décrochage des charges par oscillation verticale du câble est l'un des facteurs de limitation de la vitesse de ce genre de transporteur.

La présente invention a pour but de remédier à cet inconvénient.

L'installation selon la présente invention est caractérisée par le fait que les surfaces de coincement de chaque sellette se prolongent par deux dents formant une fourche de guidage, des moyens étant prévus pour solliciter la sellette en pivotement vers une position dans laquelle les dents encadrent la câble lorsque, au cours d'un soulèvement intempestif de la sellette, les surfaces de coincement se dégagent du câble.

En fonctionnment normal, la fourche est inactive, ses dents s'étendant parallèlement à la direction du câble dans le prolongement des surfaces de coincement de la sellette sur le câble. Lors d'un mouvement relatif de la sellette par rapport au câble, en l'occurrence d'un soulèvement, le câble se dégage des surfaces de coincement en V inversé et autorise un pivotement de la sellette amenant la fourche en position active, abaissée, enfourchée sur le câble. Cette fourche assure le guidage de la sellette qui vient se reposer automatiquement sur le câble en position d'accouplement à la fin de l'oscillation. La longueur des dents de la fourche doit être suffisante pour assurer le guidage de la sellette lors des amplitudes maximales de soulèvement susceptibles d'intervenir en fonctionnement. Lors d'un soulèvement, le mouvement de bascule de la fourche vers le bas est provoqué par le déséquilibre de poids entre la partie arrière et la partie avant de la sellette par rapport à son axe de pivotement. Cette action est accentuée celle d'un ressort en épingle pour accroître la rapidité du mouvement. Le désaccouplement de la charge nécessite bien entendu un soulèvement correspondant.

Selon un développment de l'invention; la fourche s'étend à l'arrière de la sellette pour éviter tout cambrage lors de l'engegement sur le câble, notamment à l'accouplement de la charge. L'ensemble est particulièrement simple et robuste et ne fait appel à aucun mécanisme de verrouillage ou de commande spécial.

L'adhérence de la sellette par coincement sur le câble peut être insuffisante saur les tronçons de grande pente et il a déjà été proprosé d'accroître cette adhérence par l'emploi de surfaces de coincement portant un ergot en saillie qui s'incruste dans le pourtour du câble (DE-C-78.956). Les ergots fixes perdent totalement ou partiellement leur efficacité sur des câbles usés ou du fait de leur propre usure, ou encore lors d'un soulèvement de la sellette. Selon un développement de l'invention, l'ergot de verrouillage est monté mobile sur la sellette et sollicité au contact du câble. Le bord de l'ergot au contact du câble épouse avantageusement le pourtour du câble et est conformé pour s'intercaler entre deux torons pour accroître l'effet de verrouillage. Lorsque la sellette comporte une fourche de guidage, l'ergot est disposé à l'avant de la sellette du côté opposé de la fourche par rapport à l'axe d'articulation, de manière à être relevé en position pivotée de la sellette. L'ergot est avantageusement solidaire d'un coulisseau vertical sollicité par gravité ou par un ressort en position de saillie au contact du câble. Lors de l'accouplement le câble pénètre d'abord entre les dents de la fourche de guidage, puis entre les surfaces de coincement, qui assurent la synchronisation des mouvements avant l'engagement de l'ergot entre les torons, qui s'effectue sans mouvement relatif et de ce fait sans usure. Il est clair que la sellette peut comporter plusieurs ergots mobiles, solidaires ou indépendants, ces ergots pouvant être utilisés en combinaison ou non de la fourche de guidage.

Le chariot de support de la charge comporte généralement deux sellettes d'accouplement et il est avantageux de déterminer l'espacement entre les deux sellettes, de telle manière que lorsque l'ergot de l'une des sellettes est inséré entre deux torons du câble, l'ergot de l'autre sellette est en butée sur un toron, de manière à être assuré de l'engagement d'au moins un ergot entre des torons pour toute position relative du chariot.

Selon un autre développement du l'invention, les galets ou poulies de support du câble présentent latéralement de la gorge de guidage du câble des gorges autorisant un pivotement latéral accru des sellettes sans risque de contact des bords des surfaces de coincement avec le fond de la gorge du galet. Cette disposition est particulièrement intéressante pour des sellettes à faible angle des surfaces de coincement dont la profondeur de pénétration sur le câble varie fortement avec l'amincissement du câble. Cette possibilité d'avoir des angles plus faibles permet d'augmenter l'adhérence des deux surfaces en contact avec le câble.

D'autres avantages et caractéristiques de l'invention ressortiront plus clairement de la description qui va suivre d'un mode de mise en oeuvre donné à titre d'exemple et représenté aux dessins annexés, dans lesquels:
la figure 1 est une vue schématique en élévation d'un chariot accouplé à un câble d'un transporteur selon l'invention, la sellette de droite étant représentée en trait discontinu en position pivotée;
les figures 2, 3 et 4 sont des vues respectivement en élévation, en plan et de côté, à échelle agrandie, d'un sellette du chariot selon la figure 1 ;
la figure 5 est une vue de été illustrant le passage d'une sellette sur une poulie de support à gorges multiples;
la figure 6 est une vue schématique du transporteur.

Sur les figures, un câble tracteurporteur 10 d'un transporteur aérien à câble défile en continu pour le transport de charges le long de la ligne. Les charges ou bennes sont accouplées à la station de départ au câble 10 et désaccouplées automatiqument à la station d'arrivée., Chaque benne est fixée par une suspente dont seul l'axe 12 est représenté, à un chariot 14 par l'intermédiaire d'un axe d'articulation 16. Le chariot 14 comporte deux sellettes 18, 20 d'accouplement au câble 10, qui sont montées à pivotement sur des axes 22, 24 symétriquement de l'axe 16 et seront décrites en détail ci-dessous. Le chariot 14 comporte de plus des galets de roulement (non représentés) susceptibles de rouler sur des rails de transfert dans les stations.

Les sellettes 18, 20 sont identiques et seule l'une 18 est décrite en détail par la suite plus particulièrement en référence aux figures 3 à 5. Le corps de la sellette 18, articulé sur l'axe 22, présente à sa base deux surfaces de coincement 26, 28, ou mâchoires fixes disposées en V inversé pour venir coiffer la câble 10 en position accouplée de la sellette 18 et serrer le câble 10 sous l'effet du poids de la charge transportée. L'inclinaison des surfaces de coincement 26, 28 permet une compensation de l'usere ou de l'amincissement du câble 10 et elle est déterminée pour obtenir un effort de coincement maximal pour une charge donnée. Les surfaces de coincement 26, 28 se prolongent à l'arrière de la sellette 18 par deux dents 30, 32 formant une fourche susceptible d'encadrer le câble 10. Dans la position d'accouplement représentée aux figures, les dents 30, 32 s'étendent suivant la direction longitudinale du câble 10, sans augmentation du gabarit de passage sur les galets de support.

En position libre de la sellette 18, cette dernière pivote dans le sens trigonométrique sur les figures 1 et 3, soit par gravité résultant d'un déséquilibre, soit par l'action d'un ressort (non représenté) pour venir dans la position pivotée 18', représentée en trait discontinu à la figure 1, correspondant à un abaissement de la fourche 30, 32.

Les dispositif fonctionne de la mainière suivante:
A la station de départ le chariot 14 est amené à l'aplomb du câble 10 et par roulement sur un rail incliné se pose sur la câble 10. Les sellettes 18, 20 serrées sur le câble 10 assurent le support et l'entramement de la charge et du chariot 14 vers la station d'arrivée où le désaccouplement s'effectue automatiquement par une rampe qui soulève le chariot 14. Lorsque le chariot 14 se soulève intempestivement en cours de trajet, notamment lors d'une oscillation du câble 10 vers la position 10', les surfaces de coincement 26, 28 se dégegeent du câble. Sous l'action du ressort et/ou par gravité les sellettes 18, 20 pivotent dans le sens trigonométrique (figure 1 ) vers le bas, le câble 10' restant emprissonné dans les fourches 30, 32. Le chariot 14, temporairement désaccouplé du câble 10', reste guidé par les fourches 30, 32 et se repose automatiquement sur le câble en fin d'oscillation, les sellettes 18, 20 reprenant leur position d'origine d'effacement des fourches 30, 32 autorisant le libre passage sur les galets. A l'accouplement et au désaccouplement le soulèvement du chariot 14 doit être suffisant pour dégager le câble des fourches 30, 32. La longueur des fourches 30, 32 est choisie en fonction des hauteurs maximales de soulèvement du chariot 14 pour éviter tout risque de déraillement. Les fourches 30, 32 peuvent contribuer au guidage du chariot 14 lors de l'accouplement ou du désaccouplement.

Sur la partie antérieure 36 de la sellette 18, 20 est monté à coulissement un ergot 34, à l'intérieur d'un logement sensiblement vertical en position d'accouplement de la sellette (fig. 2). La partie supérieure de l'ergot 34 porte une tête 38 limitant l'enfoncement de l'ergot 34 et soumis à l'action d'un ressort à lame 40, qui pousse l'ergot 34 au fond de son logement. La partie inférieure de l'ergot 34 est conformée en arête 42 qui débouche dans le fond de la gorge confinée par les surfaces de coincement 26, 28. En position d'accouplement de la sellette 18, l'arête 42 coopère avec la face supérieure du câble 10 engagé entre les surfaces 26, 28 et l'arête 42 est inclinée par rapport à l'axe du câble 10 d'un angle correspondant à la pente des torons du câble 10 pour permettre son insertion entre deux torons successifs. La tranche 44 de l'arête 42 est concave pour épouser le pourtour du câble. La course de l'ergot 34 est suffisante pour maintenir en tous les cas le contact avec le câble enserré entre les surfaces 26, 28. La présence de l'ergot 38 accroît l'adhérence de la sellette et permet le franchissement de tronçons à forte pente.

Il est à noter l'articulation des sellettes 18, 20 sur le chariot 14 évite tout engagement de l'ergot 34 préalablement à l'accouplement par coincement entre les surfaces 26, 28 et de ce fait toute usure par frottement sur le câble. 10. L'écartement des axes 22, 24 d'articulation des sellettes 18, 20 est déterminé en fonction du pas de l'hélice des torons du câble 10, de façon à avoir toujours au moins l'un des ergots 34 engagé entre des torons. L'ergot 34 peut facilement être remplacé en cas d'usure et grâce à sa mobilité il assure fonction de verrouillage même sur un câble aminci.

En se référant plus particulièrement à la figure 5, on voit en profil de gorge d'un galet 46 de support du câble 10, conçu pour faciliter le passage des sellettes 18, 20 d'accouplement. Le câble 10, représenté à la figure 5, est aminci et à la limite d'usure et la settette 18 reposé pratiquement par son fond sur le câble 10. Le galet 46 présente une gorge centrale 48 de guidage du câble 10 encadrée de part et autre de gorges 50, 52, dont l'espacement correspond à l'écartement des bords 54, 56 inférieurs des mâchoires fixes de serrage à surface de coincement 26, 28. Les gorges 50 52 sont délimitées latéralement par les flasques 58, 60 de la manière usuelle. L'ensemble est agencé pour que seule la position centrale du câble 10, représentée à la figure 5, soit une position stable, et il est facile de voir que la présence des gorges 50, 52 autorise un pivotement accru de la sellette 18 sans risque de butée des bords 54, 56 contre le galet 46. La sensibilité au vent latéral est ainsi diminuée, malgré l'emploi de mâchoires à faible angle de coincement du câble.

La combinaison de ces perfectionnements assure une fiabilité accrue permettant un fonctionnement à vitesse supérieure de l'installation sans risque de déraillement ou de glissement des chariots.

## Revendications

1. Installation de transport à câble aérien (10) à défilement continu comprenant des chariots (14) de support des charges susceptibles d'être accouplés au câble tracteur-porteur pour le transport des charges par des sellettes (18, 20) enfourchant le câble et présentant des surfaces de coincement (26, 28) ou mâchoires fixes en V inversé qui chevauchent et enserrent la câble sous l'effet du poids de la charge, chaque sellette (18, 20) étant montée à pivotement sur le chariot (14) pour autoriser un débattement dans le plan vertical contenant le câble (10), caractérisée par le fait que les surfaces de coincement (26, 28) de chaque sellette (18, 20) se prolongent par deux dents (30, 32) formant une fourche de guidage, des moyens étant prévus pour solliciter la sellette (18, 20) en pivotement vers une position dans laquelle les dents (30), 32) encadrent le câble (10) lorsque, au cours d'un soulèvement intempestif de la sellette, les surfaces de coincement (26, 28) se dégagent du câble.

2. Installation selon la revendication 1, caractérisée en ce que les dents (30, 32) de ladite fourche s'étendent à la partie postérieure des surfaces de coincement, par rapport au sens de déplacement de la sellette, et sensiblement parallèlement au câble en position accouplée de la sellette.

3. Installation de transport monocâble comprenant des chariots (14) de support des charges ayant des sellettes (18, 20), d'accouplement présentant des surfaces de coincement (26, 28) ou mâchoires fixes de serrage du câble (10) sous l'effet du poids de la charge, chaque sellette comportant un ergot (34) en saillie desdites surfaces de coincement pour coopérer avec le câble (10), caractérisée par le fait que ledit ergot (34) est monté à coulissement et coopère avec la face supérieure du câble, et que des moyens (40) sollicitent l'ergot au contact du câble pour entraver tout glissement de la sellette sur le câble.

4. Installation selon la revendication 3 et la revendication 2, caractérisée en ce que ledit ergot (34) mobile est disposé à la partie antérieure de la sellette (18, 20) du côté opposé de la fourche (30, 32) par rapport à l'axe (22) d'articulation de la sellette.

5. Installation selon la revendication 3 ou 4, caractérisée en ce que ledit ergot (34) est solidaire d'un coulisseau vertical sollicité par gravité ou par un ressort en position de saillie au contact du câble.

6. Installation selon la revendication 3, 4 ou 5, caractérisée en ce que l'extrémité (42) dudit ergot (34) mobile est conformée en arête (44) inclinée suivant un angle correspondant à la pente des torons du câble.

7. Installation selon la revendication 6, caractérisée en ce que la tranche de ladite arête (44) présente un profil concave conjugué de celui du pourtour du câble (10).

8. Installation selon l'une quelconque des revendications 4 à 7, ayant un chariot (14) équipé de deux sellettes (18, 20), caractérisée en ce que l'écartement des axes (22) d'articulation des deux sellettes est déterminé en fonction du pas de l'hélice des torons de façon que l'arête (44) d'au moins l'un des ergots s'engage entre des torons.

9. Installation selon l'une quelconque des revendications précédentes, ayant des mâchoires (26, 28) fixes à faible angle au sommet, caractérisée par un poulie (46) de support du câble (10) ayant une gorge (48) centrale du guidage du câble (10), encadrée par deux gorges latérales (50, 52) dans lesquelles peuvent s'engager les bords (54, 56) des mâchoires (26, 28) lors d'une oscillation transversale.

## Claims

1. Transport installation with a continuously moving aerial cable (10) comprising load support cars (14) which may be coupled to the carrying-haulage cable for carrying the load by saddles (18, 20) bestriding the cable and having gripping surfaces (26, 28) or stationary inverted V shaped jaws which bestride and grip the cable under the action of the weight of the load, each saddle (18, 20) being pivotally mounted on the car (14) to allow a movement in the vertical plane containing the cable (10), characterized by the fact that the gripping surfaces (26, 28) of each saddle (18, 20) are extended by two teeth (30, 32) forming a guiding fork, means being provided for biasing pivotally the saddle (18, 20) towards the position wherein the teeth (30, 32) surrounds the cable (10) when during an untimely uplift of the saddle the gripping surfaces (26, 28) leave the cable.

2. Installation according to claim 1, characterized in that the teeth (30, 32) of said fork extend on the rearside of the gripping surfaces with respect to the direction of travel of the saddle, and substantially parallel to the cable in the couple position of the saddle.

3. Monacable transport installation comprising load support cars (14) having coupling saddles (18, 20) with gripping surfaces (26, 28) or stationary jaws for gripping the cable (10) under the action of the load weight, each saddle comprising a pin (34) protruding from said gripping surfaces to cooperate with the cable (10), characterized by the fact that said pin (34) is slidingly mounted and cooperates with the upper face of the cable and that means (40) biases the pin into contact with the cable to hinder slipping of the saddle onto the cable.

4. Installation according to claim 3 and claim 2, characterized in that said movable pin (34) is disposed on the foreside of the saddle (18, 20), opposite to the side of the fork (30, 32) with respect to the pivot axis (22) of the saddle.

5. Installation according to claim 3 or 4, characterized in that said pin (34) is secured to a vertical slide biased towards the protruded position in contact with the cable by its weight or by a spring.

6. Installation according to claim 3, 4 or 5, characterized in that the tip (42) of said movable pin (34) is shaped as an inclined edge (44) corresponding to the lay angle of the wires of the cable.

7. Installation according to claim 6, characterized in that the end of said edge (44) is concave shaped corresponding to the outer shape of the cable (1µ).

8. Installation according to any one of the preceding claims 4 to 7, having a car (14) with two saddles (18, 20) characterized in that the distance between the articulation axes (22) of the two saddles is determined in accordance with the pitch of the spiral of the wires so that the edge (44) of at least one of the edges fits between the wires.

9. Installation according to any one of the preceding claims, having stationary jaws (26, 28) with an acute top angle, characterized by a cable (10) support sheave (46) having a central cable (10) guiding groove (48) surrounded by two side grooves (50, 52) wherein the two jaws (26, 28) ends (54, 56) may engage during a lateral oscillation.

## Patentansprüche

1. Fördervorrichtung mit ständig umlaufendem Hängeseil (10) und an des Trag-Zugseil zur Förderung der Last kuppelbaren Lasttrragwagen (14) mittels der das Seil umgreifenden Sattel (18, 20) mit Klemmflächen (26, 28) oder umgekehrten V-förmigen festen Wangen, die durch das Gewicht der Last auf das Seil drücken und umklemmen, wobei jeder Sattel (18, 20) zur Schwenkung in der durch das Seil (10) gehenden vertikalen Fläche auf dem Wagen (14) schwenkbar gelagert ist, dadurch gekennzeichnet, dass die Klemmflächen (26, 28) jedes Sattels (18, 20) durch zwei eine Führungsgabel bildende Zähne (30, 32) verlängert sind, und dass Schwenkmittel den Sattel (18, 20) in eine Lage schwenken, in welcher die Zähne (30, 32) das Seil (10) umgreifen, wenn die Klemmflächen (26, 28) bei einer plötzlichen Aufwärtsbewegung des Sattels sich vom Seil abheben.

2. Vorrichtung nach Anspruch 1, dadurch gekennzeichnet, das die Zähne (30, 32) der genannten Gabel sich am Hinterteil der Klemmflächen, in der Bewegungsrichung des Sattels gesehen, ungefähr parallel zum Seil, in gekuppelter Lage des Sattels, erstrecken.

3. Einseilfördervorrichtung mit Lasttragwagen (14) mit Kuppelsatteln (18, 20), die Klemmflächen (26, 28) oder durch das Gewicht der Last das Seil (10) klemmenden festen Wangen aufweisen, wobei jeder Sattel einen von den genannten Klemmflächen vorspringenden mit dem Seil (10) zusammenarbeitenden Dorn (34) trägt, dadurch gekennzeichnet, dass der genannten Dorn (34) gleitbar gelagert ist, und mit der oberen Fläche des Seiles zusammenarbeitet, und dass Mittel (40) den Dorn auf das Seil drücken, un jegliches Rutschen des Seiles auf dem Seil zu verhindern.

4. Vorrichtung nach Anspruch 3 und nach Anspruch 2, dadurch gekennzeichnet, dass der genannte bewegliche Dorn (34) am Vorderteil des Sattels (18, 20) gegenüber der Gabelseite (30, 32) bezüglich der Schwenkachse (22) des Sattels angeordnet ist.

5. Vorrichtung nach Anspruch 3 oder 4, dadurch gekennzeichnet, dass der genannte Dorn (34) an einem senkrechten Schieber befestigt ist, der durch die Schwerkraft oder durch eine Feder in eine auf das Seil drückende Vorsprungslage gedrückt wird.

6. Vorrichtung nach Anspruch 3, 4 oder 5, dadurch gekennzeichnet, dass das Ende (42) des genannten beweglichen Domes (34) als eine schiefe den Schraubenlinien der Seillitzen entsprechende Rippe (44) ausgebildet ist.

7. Vorrichtung nach Anspruch 6, dadurch gekennzeichnet, dass die Schneide der genannten Rippe (44) konkavförmig dem Umriss des Seiles (10) entsprechend ausgebildet ist.

8. Vorrichtung nach einem der Ansprüche 4 bis 7, mit einem zwei Sattel (18, 20) tragenden Wagen (14), dadurch gekennzeichnet, dass der Abstand der Schwenkachsen (22) der zwei Sattel in Anhängigkeit der Schraubenlinie des Seiles so gewählt ist, dass die Rippe (44) von wenigstens einem Dorn zwischen den Litzen eintritt.

9. Vorrichtung nach einem der vorigen Ansprüche mit festen einen kleinen Winkel an der Spitze bildenden Wangen (26, 28), gekennzeichnet durch eine Seiltragrolle (46) mit einer zentralen Seilführungsnut (48), die durch zwei Seitennuten (50, 52) zur Aufnahme der Ränder (54, 56) der Wangen (26, 28) bei einem seitlichen Pendeln umrahmt ist.
